# EUROPÄISCHE PATENTSCHRIFT

(11) **EP 2 201 223 B1**
(45) Veröffentlichungstag und Bekanntmachung des Hinweises auf die Patenterteilung: **27.04.2011**
(21) Anmeldenummer: 08804579.4
(22) Anmeldetag: 23.09.2008
(51) Int. Cl.: F01L 1/34, F02M 59/10

(54) **BRENNKRAFTMASCHINE MIT ZUMINDEST EINEM ZYLINDER MIT EINER DREHSTEIFEN NOCKENWELLE**
INTERNAL COMBUSTION ENGINE HAVING AT LEAST ONE CYLINDER COMPRISING A TORSION-PROOF CAMSHAFT
MOTEUR À COMBUSTION INTERNE DOTÉ D'AU MOINS UN CYLINDRE ÉQUIPÉ D'UN ARBRE À CAMES RIGIDE À LA TORSION

(30) Priorität: 11.10.2007 AT 16252007
(43) Veröffentlichungstag der Anmeldung: 30.06.2010
(73) Patentinhaber: AVL List GmbH, 8020 Graz (AT)
(72) Erfinder: KÖGL, Rene, A-8481 Weinburg (AT)
(74) Vertreter: Babeluk, Michael
(86) Internationale Anmeldenummer: PCT/EP2008/062655
(87) Internationale Veröffentlichungsnummer: WO 2009/049996

(56) Entgegenhaltungen:
- DE-A1- 10 041 466
- JP-A- 60 001 354
- JP-A- 61 250 377
- JP-A- 2001 082 278
- US-A- 5 713 335
- US-A1- 2003 019 450

## Beschreibung

Die Erfindung betrifft eine Brennkraftmaschine mit zumindest einem Zylinder mit einer Nockenwelle zur Betätigung von zumindest einem Gaswechselventil über eine Stößelstange und einen Ventilhebel, wobei ein Gaswechselnocken der Nockenwelle über einen verstellbaren Übertragungshebel auf die Stößelstange einwirkt.

Die DE 10 2004 057 438 A1 beschreibt einen Ventiltrieb für Gaswechselventile einer Brennkraftmaschine mit einem verstellbaren Schwinghebel, der einerseits mit einer Exzenterwelle und andererseits mit einer auf einem Nocken einer Nockenwelle laufenden Rolle zusammenwirkt. Der Ventiltrieb weist mindestens einen Kipphebel auf, wobei der Kipphebel mit einem ersten Ende auf ein Gaswechselventil einwirkt und mit einem zweiten Ende mit jeweils einer Stößelstange gelenkig verbunden ist. Der verstellbare Schwinghebel ist dabei derart an der Exzenterwelle angelenkt, dass durch den um einen Exzenterwinkel verstellbaren Exzenter, der ein vergleichsweise großes Exzentermaß aufweist, eine gewünschte und als Konstruktionsparameter vorgebbare Phasenverschiebung mit einem maximalen Phasenverstellwinkel und ein vorgegebener maximaler Ventilhub eingestellt ist und der Stützpunkt der Stößelstange auf den verstellbaren Schwinghebel während der Phasenverschiebung in etwa dem Schwenkradius der Stößelstange um den oberen Drehpunkt an der Anlenkung am Kipphebel folgt.

Aus der JP 61-058908 A ist eine ähnliche Ventilbetätigungseinrichtung bekannt, wobei der Übertragungshebel zwischen Nockenwelle und Stößelstange durch einen Exzenter hinsichtlich der Drehachse verstellbar ist. Ausserdem veröffentlicht die Druckschrift JP60-001354 eine solche Ventilbetätigungsvorrichtung.

Weiters ist es bekannt, zur Verstellung der Steuerzeiten der Ein- und Auslassventile einer Brennkraftmaschine zwei unabhängige Nockenwellen zu verwenden. Des weiteren ist es bekannt, die Kraftstoffeinspritzung elektronisch zu verstellen, was aber den Nachteil hat, dass der Einspritzdruck über den gesamten Verstellbereich am Einspritzventil anliegen muss, weshalb teure Servoventile notwendig sind.

Aufgabe der Erfindung ist es, diese Nachteile zu vermeiden und auf möglichst einfache Weise sowohl die Steuerzeiten der Gaswechselventile als auch den Einspritzzeitpunkt zu verstellen.

Erfindungsgemäß wird dies dadurch erreicht, dass die Nockenwelle über einen Einspritznocken eine mechanische Kraftstoffeinspritzpumpe antreibt und dass die Einspritzzeit der Kraftstoffeinspritzpumpe mittels eines auf die Nockenwelle einwirkenden Phasenstellers veränderbar ist, wobei vorzugsweise die Steuerzeiten der Gaswechselventile und die Einspritzzeit der Kraftstoffeinspritzpumpe unabhängig voneinander verstellbar sind.

Eine konstruktiv besonders einfache Verstellung der Steuerzeiten der Gaswechselventile kann erreicht werden, wenn die Drehachse des Übertragungshebels mittels einer Exzenterwelle verstellbar ist. Dabei ist in einer einfachen Ausführung vorgesehen, dass die Steuerzeiten der Ein- und Auslassventile durch eine einzige Exzenterwelle verstellt werden können. Um eine getrennte Verstellung der Steuerzeiten für Ein- und Auslassventile zu ermöglichen, sieht eine konstruktive Weiterentwicklung der Erfindung vor, dass für Einlassventile und Auslassventile jeweils eine eigene Exzenterwelle vorgesehen ist.

Gemäß einer herstellungsmäßig besonders einfachen und kostengünstigen Ausführung der Erfindung ist vorgesehen, dass die Gaswechselventile und die Kraftstoffeinspritzpumpe durch eine einzige Nockenwelle antreibbar sind.

Zum Unterschied zu bekannten Einspritzsystemen wird eine rein mechanische Kraftstoffeinspritzpumpe verwendet, was den Kostenaufwand sehr klein hält. Durch die Verdrehung der Nockenwelle über den Phasensteller kann ein großer Verstellbereich für die Kraftstoffeinspritzpumpe erreicht werden. Der Verstellbereich der Nockenwelle kann dabei beispielsweise +/-15° Nockenwellenwinkel betragen.

Die Erfindung wird im Folgenden anhand der Figuren näher erläutert. Es zeigen schematisch:
- Fig. 1: eine Ventilbetätigungseinrichtung einer erfindungsgemäßen Brenn- kraftmaschine in einem Querschnitt;
- Fig. 2: die Ventilbetätigungseinrichtung in einer Seitenansicht;
- Fig. 3: die Nockenwelle in einem Schnitt gemäß der Linie III-III in Fig. 2;
- Fig. 4: die Nockenwelle in einem Schnitt gemäß der Linie IV-IV in Fig. 2;
- Fig. 5: den Ventilhub über dem Nockenwellenwinkel; und
- Fig. 6: den Einspritzpumpenhub über dem Nockenwellenwinkel aufgetra- gen.

Fig. 1 zeigt zwei Gaswechselventile 1, 2 einer Brennkraftmaschine, welcher über einen Kipphebel 3a, eine Stößelstange 4a und einen Übertragungshebel 5a durch eine untenliegende Nockenwelle 6 angetrieben werden. Der als Schlepphebel ausgebildete Übertragungshebel 5a ist über eine verdrehbare Exzenterwelle 7 gelagert. Durch Verdrehen der Exzenterwelle 7 mit der Exzentrizität a wird der Übertragungshebel 5a hin- und hergeschoben, wodurch sich die Drehachse 5' des Übertragungshebels 5a verschiebt. Dadurch erreicht man durch die Positionsänderung des Übertragungshebels 5a eine Phasenverschiebung für die Gaswechselventile 1, 2 der Ventilhubkurve h innerhalb des in Fig. 5 dargestellten Verstellbereiches. Fig. 5 zeigt dazu die Ventilerhebung h über dem Nockenwellenwinkel α aufgetragen, wobei mit h₂ die Grundstellung der Ventilerhebung h bezeichnet ist. Die Hubkurve ist im Ausführungsbeispiel im Bereich von -15° bis +15° Nockenwellenwinkel α verstellbar. Die entsprechenden Extremlagen der Hubkurven sind mit h₁ und h₃ bezeichnet.

Die Gaswechselnocken 8a, 8b wirken über Rollen 9a, 9b auf die Übertragungshebel 5a, 5b ein.

Auf der Nockenwelle 6 ist weiters ein Einspritznocken 10 zur Betätigung einer mechanischen Kraftstoffeinspritzpumpe 11 angeordnet, wie aus der Fig. 2 hervorgeht. Um eine Verstellung der Einspritzzeiten der Einspritzpumpe 11 zu ermöglichen, ist an einem Ende der Nockenwelle ein Phasensteller 12 angeordnet, über welche die Einspritzzeit der Kraftstoffeinspritzpumpe 11 innerhalb eines Nockenwinkelbereiches α von -15° bis +15° Nockenwellenwinkel α verstellbar ist, wie aus der Fig. 6 hervorgeht. In Fig. 6 ist dabei der Einspritzpumpenhub H über dem Nockenwellenwinkel α aufgetragen. Mit H₂ ist die Grundstellung des Einspritzpumpenhubes H bezeichnet, um welchen die Einspritzzeit der Kraftstoffeinspritzpumpe 11 innerhalb des Nockenwellenwinkelbereiches von -15° bis +15° verstellt werden kann. Die äußersten Bereiche des Einspritzpumpenhubes H sind in Fig. 6 mit H₁ und H₃ bezeichnet.

Durch die Verdrehung der Exzenterwelle 7 um einen Winkel γ ändert sich der Abstand zwischen dem Übertragungshebel 5a, 5b und dem Kipphebel 3a, 3b, weil durch die Bewegung der Übertragungshebel 5a, 5b am Grundkreis 6a der Nockenwelle 6 hin- und herbewegt wird und der Kontaktpunkt zwischen Gaswechselnocken 8a, 8b und Übertragungshebel 5a, 5b entlang des Grundkreises 6a wandert.

Dadurch, dass die Steuerzeitverstellungen der Gaswechselventile 1 und 2, sowie der Einspritzpumpe 11 nur eine Nockenwelle 6 vorgesehen ist, wird der konstruktive Aufwand auf ein Mindestmaß reduziert. Durch die Exzenterwelle 7 und den Phasensteller 12 können trotzdem die Gaswechselventile 1, 2 und die Kraftstoffeinspritzpumpe unabhängig voneinander verstellt werden.

## Patentansprüche

1. Brennkraftmaschine mit zumindest einem Zylinder mit einer Nockenwelle (6) zur Betätigung von zumindest einem Gaswechselventil (1, 2) über eine Stößelstange (4a, 4b) und einen Ventilhebel (3a, 3b), wobei ein Gaswechselnocken (8a, 8b) der Nockenwelle (6) über einen verstellbaren Übertragungshebel (5a, 5b) auf die Stößelstange (4a, 4b) einwirkt, **dadurch gekennzeichnet, dass** die Nockenwelle (6) über einen Einspritznocken (10) eine mechanische Kraftstoffeinspritzpumpe (11) antreibt und dass die Einspritzzeit der Kraftstoffeinspritzpumpe (11) mittels eines auf die Nockenwelle (6) einwirkenden Phasenstellers (12) veränderbar ist.

2. Brennkraftmaschine nach Anspruch 1, **dadurch gekennzeichnet, dass** die Steuerzeiten der Gaswechselventile (1, 2) und die Einspritzzeit der Kraftstoffeinspritzpumpe (11) unabhängig voneinander verstellbar sind.

3. Brennkraftmaschine nach Anspruch 1 oder 2, **dadurch gekennzeichnet, dass** die Drehachse (5a') des Übertragungshebels (5a, 5b) mittels einer Exzenterwelle (7) verstellbar ist.

4. Brennkraftmaschine nach einem der Ansprüche 1 bis 3, **dadurch gekennzeichnet, dass** für Einlassventile und Auslassventile jeweils eine eigene Exzenterwelle (7) vorgesehen ist.

5. Brennkraftmaschine nach einem der Ansprüche 1 bis 4, **dadurch gekennzeichnet, dass** die Gaswechselventile (1, 2) und die Kraftstoffeinspritzpumpe (11) durch eine einzige Nockenwelle (6) antreibbar sind.

## Claims

1. An internal combustion engine, comprising at least one cylinder with a camshaft (6) for actuating at least one gas-exchange valve (1, 2) via a pushrod (4a, 4b) and a valve lever (3a, 3b), with a gas exchange cam (8a, 8b) of the camshaft (6) acting upon the pushrod (4a, 4b) via an adjustable transmission lever (5a, 5b), **characterised in that** the camshaft (6) drives a mechanical fuel injection pump (11) via an injection cam (10), and that the injection time of the fuel injection pump (11) can be changed by means of a phase shifter (12) acting upon the camshaft (6).

2. An internal combustion engine according to claim 1, **characterised in that** the control times of the gas exchange valves (1, 2) and the injection time of the fuel injection pump (11) are adjustable independently of one another.

3. An internal combustion engine according to claim 1 or 2, **characterised in that** the pivot (5a') of the transmission lever (5a, 5b) is adjustable by means of an eccentric shaft (7).

4. An internal combustion engine according to one of the claims 1 to 3, **characterised in that** a separate eccentric shaft (7) is respectively provided for intake valves and exhaust valves.

5. An internal combustion engine according to one of the claims 1 to 4, **characterised in that** the gas exchange valves (1, 2) and the fuel injection pump (11) can be driven by a single camshaft (6).

## Revendications

1. Moteur à combustion interne comportant au moins un cylindre équipé d'un arbre à cames (6) pour actionner au moins une soupape d'échange de gaz (1, 2) par l'intermédiaire d'une tige-poussoir (4a, 4b) et d'un culbuteur (3a, 3b),
une came d'échange de gaz (8a, 8b) de l'arbre à cames (6) agissant sur la tige-poussoir (4a, 4b) par l'intermédiaire d'un levier de transmission réglable (5a, 5b),
moteur **caractérisé en ce que**
- l'arbre à cames (6) entraîne une pompe mécanique d'injection de carburant (11) par l'intermédiaire d'une came d'injection (10), et
- la durée d'injection de la pompe d'injection de carburant (11) se règle à l'aide d'un organe de réglage de phase (12) agissant sur l'arbre à cames (6).

2. Moteur à combustion interne selon la revendication 1,
**caractérisé en ce que**
les temps de commande des soupapes d'échange de gaz (1, 2) et le temps d'injection de la pompe d'injection de carburant (11) se règlent indépendamment les uns des autre.

3. Moteur à combustion interne selon la revendication 1 ou 2,
**caractérisé en ce que**
l'axe de rotation (5a') du levier de transmission (5a, 5b) se règle à l'aide d'un arbre à excentrique (7).

4. Moteur à combustion interne selon l'une des revendications 1 à 3,
**caractérisé par**
un arbre à excentrique (7) séparé pour les soupapes d'admission et pour les soupapes d'échappement.

5. Moteur à combustion interne selon l'une des revendications 1 à 4,
**caractérisé en ce que**
les soupapes d'échange de gaz (1, 2) et la pompe d'injection de carburant (11) sont entraînées par un seul arbre à cames (6).
